# EUROPÄISCHE PATENTSCHRIFT

(11) **EP 0 175 019 B1**
(45) Veröffentlichungstag und Bekanntmachung des Hinweises auf die Patenterteilung: **16.03.1988**
(21) Anmeldenummer: 84115305.9
(22) Anmeldetag: 12.12.1984
(51) Int. Cl.: A47L 13/258

(54) **Fussbodenwischgerät**
Device for mopping floors
Balai pour laver les sols

(30) Priorität: 05.09.1984 DE 3432685
(43) Veröffentlichungstag der Anmeldung: 26.03.1986
(73) Patentinhaber: Floordress Reinigungsgeräte GmbH, D-73547 Lorch (DE)
(72) Erfinder: Schunter, Roland, D-7073 Lorch-Waldhausen (DE); Osberghaus, Rainer, Dr., D-4000 Düsseldorf (DE); Kresse, Franz, D-4010 Hilden (DE); Scheller, Bernfrid, D-5024 Pulheim (DE); Schell, Helmut, D-4019 Monheim (DE)
(74) Vertreter: Leyh, Hans, Dr,-Ing.

(56) Entgegenhaltungen:
- DE-A- 2 551 678
- DE-A- 2 720 622
- US-A- 1 344 936

## Beschreibung

Die Erfindung betrifft ein Fußbodenwischgerät, bestehend aus einem Rahmen, der aus zwei relativ zueinander schwenkbaren Rahmenteilen gebildet ist, die in Arbeitsstellung mittels eines Haftmagnetverschlusses arretierbar sind.

Bei einem Fußbodenwischgerät der vorgenannten Art werden die auswechselbaren Wischbezüge oder Mops im geklappten Zustand des Wischgerätes auf dieses aufgebracht oder über dieses gezogen, worauf das Wischgerät gestreckt und durch den Haftmagnetverschluß arretiert wird.

Nach Benutzung des Wischbezuges wird das Wischgerät durch Lösen des Haftmagnetverschlusses geöffnet und in geklappte Stellung gebracht, in welcher der Wischbezug ausgewechselt werden kann.

Die Magnetkraft muß ausreichend hoch sein, um das Fußbodenwischgerät während des Gebrauchs in gestreckter und damit geschlossener Lage zu halten, auch dann, wenn das Gerät während des Betriebs z. B. Stößen oder anderen Belastungen ausgesetzt ist.

Es hat sich nun aber gezeigt, daß zum Lösen des Haftmagnetverschlusses und damit zum Öffnen des Wischgerätes eine relativ hohe Kraft erforderlich ist, die nicht ohne weiteres und nicht immer schnell genug aufgebracht werden kann.

Der Erfindung liegt daher die Aufgabe zugrunde, ein Fußbodenwischgerät der eingangs genannten Art so weiterzubilden, daß der Haftmagnetverschluß leicht gelöst und das Wischgerät problemlos und schnell geöffnet werden kann.

Nach der Erfindung wird dies dadurch erreicht, daß an einem Rahmenteil des Wischgerätes ein Pedal angebracht ist, welches am anderen Rahmenteil angreift und in Trennrichtung der beiden Rahmenteile bewegbar ist.

Vorteilhafterweise ist das Pedal auf einer im wesentlichen parallel zur Bodenfläche des Rahmens verlaufenden Achse schwenkbar gelagert. Die Achse ist hierbei in dem einen Rahmenteil gehaltert.

Der Schwenkwinkel des Pedals ist zweckmäßigerweise mittels eines Anschlags oder durch Anschlag an dem einen Rahmenteil begrenzt und er kann z. B. einige Millimeter betragen.

Vorzugsweise ist das Pedal in Form eines zweiarmigen Hebels ausgebildet, dessen eines Ende z. B. fußbetätigbar ist, während sein anderes Ende in Form eines im wesentlichen parallel zu seiner Schwenkachse verlaufenden Randes ausgebildet ist, der in einen zu dem Haftmagnetverschluß benachbarten Spalt zwischen den beiden Rahmenteilen eingreift.

Eine beispielsweise Ausführungsform der Erfindung wird nachfolgend anhand der Zeichnung erläutert, in der

Fig. 1 in Seitenansicht ein Fußbodenwischgerät zeigt.

Fig. 2 zeigt das Fußbodenwischgerät nach Fig. 1 in Draufsicht.

Fig. 3 zeigt einen Teilschnitt des Fußbodenwischgerätes längs der Linie 3 - 3 von Fig. 2.

Das Fußbodenwischgerät 10 besteht aus einem Rahmen 12, z. B. aus Kunststoff, der aus einem T-förmigen Rahmenteil 14 und einem U-förmigen Rahmenteil 16 gebildet ist, die durch eine Achse 18 schwenkbar miteinander verbunden sind. Wie Fig. 2 zeigt, verläuft die Achse 18 quer zur Längsachse des Rahmens durch beide Rahmenteile 14 und 16.

Am Rahmenteil 16 ist ein Magnet 20 und am Rahmenteil 14 ist ein Magnetanker oder eine Gegenplatte 22 angebracht, wie insbesondere Fig. 3 zeigt.

In gestreckter Stellung, d.h. in Arbeitsstellung, wie sie in Fig. 1 dargestellt ist, liegt die Gegenplatte 22 auf dem Magnet 20 auf, wodurch die beiden Rahmenteile 14 und 16 in gestreckter Stellung, wie dargestellt, durch den durch die Teiden Teile 20 und 22 gebildeten Haftmagnetverschluß arretiert werden.

Der Fußbodenwischer 10 ist ferner mit einer kardanisch ausgebildeten Stielhalterung 24 mit daran angebrachtem Stiel 26 versehen.

Zur Inbetriebnahme werden die beiden Rahmenteile 14 und 16 um die Achse 18 geklappt und die angeschrägten Enden 28 und 30 in einen z. B. mit entsprechenden Taschen versehenen Wischbezug eingeschoben, worauf die beiden Rahmenhälften 14 und 16 wieder in die gestreckte Lage gebracht und durch den Haftmagnetverschluß 20, 22 in dieser Lage arretiert werden.

Zum Öffnen des Wischgerätes, d.h. zum Aufklappen der beiden Rahmenteile 14, 16 muß der Haftmagnetverschluß gelöst, d.h. die Gegenplatte 22 vom Magneten 20 unter Überwindung der Magnetkraft getrennt werden.

Zu diesem Zweck ist ein Pedal 34 vorgesehen, das in einer Ausnehmung 32 des Rahmenteiles 16 angeordnet ist. Das Pedal 34 ist um eine Achse 36 schwenkbar, die, wie insbesondere Fig. 2 zeigt, quer zur Längsachse des Rahmens 12 verläuft und die im Rahmenteil 16 gehaltert ist. Das Pedal 34 ist, wie Fig. 3 zeigt, an seinem dem Haftmagnetverschluß 20, 22 zugewandten Ende mit einer Lippe oder einem Rand 38 versehen, der unter eine Nase 42 des Rahmenteiles 14 greift, in welchem die Gegenplatte 22 angebracht ist. Der Rand 38 erstreckt sich hierbei in einen zum Haftmagnetverschluß benachbarten Spalt 40 zwischen den Rahmenteilen 14 und 16.

Wird nun das Pedal 34 an seinem einen Ende 44 durch eine Kraft in Richtung des Pfeils P beaufschlagt, so schwenkt das Pedal im Gegenuhrzeigersinn um die Achse 36, wobei durch den Rand 38 des Pedals 34 eine Kraft auf die Nase 42 des Rahmenteils 14 in Öffnungsrichtung der Rahmenteile 14, 16 ausgeübt wird, wodurch unter Überwindung der Haftkraft des Magneten 20 die Gegenplatte 22 vom letzteren gelöst wird.

Die beiden Rahmenteile 14,16 können dann leicht durch Ziehen am Stiel 26 in ihre voll aufgeklappte Stellung gebracht werden.

Der Schwenkwinkel des Pedals 34 ist begrenzt, derart, daß der Weg des Randes 38 einige Millimeter, z. B. 2 - 4 mm beträgt.

Zur Begrenzung des Schwenkwinkels des Pedals 34 kann ein besonderer Anschlag vorgesehen sein, zweckmäßigerweise bildet aber der Boden der Ausnehmung 32 den Anschlag für das Ende 44 des Pedals 34.

In der in Fig. 3 dargestellten geschlossenen Lage ist somit ausreichend Raum zwischen der Unterseite des Pedals 34 und dem Boden der Ausnehmung 32 vorhanden, um dem Pedal 34 eine ausreichende Schwenkbewegung zu ermöglichen.

Die Oberseite des Pedals 34 ist zweckmäßigerweise bündig mit der Oberseite des Rahmens, das Pedal kann sich aber, wie Fig. 1 zeigt, in das abgeschrägte Ende 28 des Rahmenteils 16 hineinerstrecken, so daß eine gute Angriffsfläche für eine Fußbetätigung des Pedals 34 gebildet wird.

Das Pedal 34 kann aus einem geeigneten Kunststoff bestehen, es ist aber vorzugsweise aus einem Blechmaterial gepreßt.

## Patentansprüche

1. Fußbodenwischgerät bestehend aus einem Rahmen, der aus zwei relativ zueinander schwenkbaren Rahmenteilen gebildet ist, die in Arbeitsstellung mittels eines Haftmagnetverschlusses arretierbar sind, dadurch gekennzeichnet, daß zum Lösen des Haftmagnetverschlusses (20, 22) an einem Rahmenteil (16) ein Pedal (34) angebracht ist, welches am anderen Rahmenteil (14) angreift und in Trennrichtung der beiden Rahmenteile (14, 16) bewegbar ist.

2. Fußbodenwischgerät nach Anspruch 1, dadurch gekennzeichnet, daß daß Pedal (34) auf einer quer zur Längsrichtung des Rahmens (12) und im wesentlichen parallel zu dessen Boden verlaufenden Achse (36) schwenkbar gelagert ist.

3. Fußbodenwischgerät nach Anspruch 2, dadurch gekennzeichnet, daß der Schwenkwinkel des Pedals (34) mittels eines Anschlags begrenzt ist.

4. Fußbodenwischgerät nach einem der vorhergehenden Ansprüche, dadurch gekennzeichnet, daß das Pedal (34) in Form eines zweiarmigen Hebels ausgebildet ist, dessen eines Ende z. B. fußbetätigbar ist.

5. Fußbodenwischgerät nach Anspruch 4, dadurch gekennzeichnet, daß daß andere Ende des zweiarmigen Hebels in Form eines im wesentlichen parallel zur Achse (36) verlaufenden Randes (38) ausgebildet ist, der unter eine Nase (42) des Rahmenteils (14) greift.

## Claims

1. Device for mopping floors consisting of a frame, which is formed from two frame elements swivelling relatively to each ohter, which can be locked in working position by means of a magnetic clamp, thereby characterized that for releasing the magnetic clamp (20, 22) a pedal (34) is attached to one frame element (16), which engages on the other frame element (14) and is movable in the separating direction of the two frame elements (14,16).

2. Device for mopping floors according to claim 1, thereby characterized that the pedal (34) is swivellingly supported on an axle (34) running crosswise to the longitudinal direction of the frame (12) and substantially parallel to its bottom.

3. Device for mopping floors according to claim 2, thereby characterized that the swivelling angle of the pedal (34) is restricted by means of a stop.

4. Device for mopping floors according to one of the preceding claims, thereby characterized that the pedal (34) is designed in the shape of a double-armed lever, one end of which can be actuated by foot, for example.

5. Device for mopping floors according to claim 4, thereby characterized that the other end of the double-armed lever is constructed in the shape of an edge (38) running substantially parallel to the axle (36), which engages unterneath a lug (42) of the frame element (14).

## Revendications

1. Balai pour laver les sols comportant un châssis constitué par deux sections de châssis pivotables d'une manière relative l'une par rapport à l'autre et qui, en position de travail, sont arrêtable par un verrouillage magnétique d'adhésion, caractérisé en ce que pour desserrer le verrouillage magnétique d'adhésion (20, 22) une pédale (34) est montée sur une section de châssis (16) qui s'engrène dans l'autre section de châssis (14) et qui est mobile en sens de séparation des deux sections de châssis (14, 16).

2. Balai pour laver les sols selon la revendication 1, caractérisé en que la pédale (34) est supportée de manière pivotable sur un axe (36) s'étendant sur un axe (36) transversal au sens longitudinal du châssis (12) et essentiellement parallèle par rapport à son fond.

3. Balai pour laver les sols selon la revendication 2, caractérisé en ce que l'angle de pivotement de la pédale (34) est limité par une butée.

4. Balai pour laver les sols selon une des revendications précitées, caractérisé en ce que la pédale (34) est conçue sous forme d'un levier à deux bras dont une extrémité peut, par ex. être actionnée par le pied.

5. Balai pour laver les sols selon la revendication 4, caractérisé en ce que l'autre extrémité du levier à deux bras présente la forme d'un bord (38) situé parallèlement par rapport à l'axe (36), bord s'engrenant sous un nez (42) de la section de châssis (14).
